# FASCICULE DE BREVET EUROPEEN

(11) **EP 2 505 753 B1**
(45) Date de publication et mention de la délivrance du brevet: **27.05.2015**
(21) Numéro de dépôt: 12290098.8
(22) Date de dépôt: 21.03.2012
(51) Int. Cl.: E05D 11/10, F41H 5/22, F41H 7/04

(54) **Dispositif d'ouverture et de fermeture d'un ouvrant**
Vorrichtung zum Öffnen und Schließen eines Öffnungselements
Device for the opening and closing of a wing

(30) Priorité: 28.03.2011 FR 1100906
(43) Date de publication de la demande: 03.10.2012
(73) Titulaire: NEXTER Systems, 42328 Roanne Cedex (FR)
(72) Inventeur: Duc, Christian, 18023 Bourges (FR)
(74) Mandataire: Célanie, Christian

(56) Documents cités:
- EP-A1- 2 182 156
- DE-A1- 4 212 181
- DE-A1-102007 037 722

## Description

Le secteur technique de la présente invention est celui des dispositifs de fermeture et d'ouverture des ouvrants des véhicules militaires.

Les ouvrants sont constitués par des plaques, souvent de blindage, difficiles à manipuler par les servants du véhicule. Il faut ouvrir ces ouvrants et les maintenir dans une position permettant le travail des servants en passant d'une position de fermeture à 0° à diverses positions d'ouverture, par exemple de 90°, de 135°, etc..., jusqu'à 180°.

On connaît des dispositifs de ce genre qui visent à aider l'ouverture et la fermeture des ouvrants et à les bloquer dans une position déterminée.

Ainsi le brevet FR-2881165 décrit un dispositif de blocage d'un ouvrant dans lequel un ressort de torsion inséré entre les paliers d'attache de l'ouvrant permet de faciliter la manoeuvre de l'ouvrant. Le blocage de l'ouvrant est assuré par un crabot, une bague pivotante et une tringle reliée à l'ouvrant. Ce dispositif n'est pas en relation directe avec l'axe d'articulation de l'ouvrant.

Le brevet FR-2943375 décrit un dispositif d'ouverture d'un ouvrant comportant deux moyens de compensation de mouvement agissant l'un après l'autre, mais ne décrit aucun moyen de blocage dudit ouvrant.

Le document DE-102007037722 vise un système d'ouverture d'une porte de véhicule permettant le blocage dans diverses positions intermédiaires. A cette fin, on prévoit une chambre remplie d'un fluide en relation avec la charnière dont la compression assure le blocage de la porte. Il ne s'agit pas d'un ouvrant de masse importante dont la rotation est amortie.

Toutefois, dans la plupart de ces dispositifs, le blocage de l'ouvrant est obtenu par un doigt s'encastrant dans une encoche pratiquée sur un des paliers d'articulation de l'ouvrant. Cela nécessite des usinages extrêmement coûteux à réaliser.

Le but de la présente invention est de fournir un dispositif d'ouverture et de fermeture d'un ouvrant facilitant la manoeuvre de l'ouvrant et permettant son blocage dans une position déterminée.

L'invention a donc pour objet un dispositif, Dispositif d'ouverture et de fermeture (1) d'un ouvrant (2) comprenant une articulation monté sur le châssis d'un véhicule (3) par l'intermédiaire de l' articulation constituée de deux paliers (6, 7) et d'une douille (28), comprenant une vis à billes (8, 9) disposée coaxialement dans la douille (28) de l'articulation, vis comportant une cage (9) et un axe (8), la cage (9) étant entraînée en rotation par l'ouvrant (2) ce qui provoque une translation de l'axe (8) actionnant un moyen d'amortissement, caractérisé en ce que le dispositif comporte d'un côté dudit axe (8) le moyen d'amortissement de l'ouvrant (11) comprimable par le déplacement de l'axe (8) lors des manoeuvres dudit ouvrant et de l'autre côté un moyen de blocage (12) de la translation de l'axe (8) dans un ensemble de positions de l'ouvrant (2) par rapport au véhicule (3), l'axe (8) actionnant lors de sa translation le moyen d'amortissement (11) et le moyen de blocage (12), le moyen de blocage (12) étant constitué par un piston suiveur (20) en relation avec l'axe (8) de l'articulation, ledit piston suiveur (20) étant muni de deux encoches (22, 23) dans chacune desquelles un moyen d'immobilisation (24, 25) peut être inséré.

Selon une autre caractéristique de l'invention, le moyen d'amortissement est constitué de deux empilements de rondelles Belleville séparés l'un de l'autre et comprimables suivant le sens de déplacement de l'axe.

Selon encore une autre caractéristique de l'invention, les empilements de rondelles Belleville sont insérés dans un logement autour d'une tige piston munie d'une paroi de séparation des empilements.

Selon encore une autre caractéristique de l'invention, le moyen d'immobilisation est constitué par un taquet d'arrêt en prise avec un levier.

Selon encore une autre caractéristique de l'invention, les empilements de rondelles Belleville sont prévus pour assurer une position d'équilibre de l'ouvrant sensiblement à la verticale.

Selon encore une autre caractéristique de l'invention, les moyens d'amortissement et de blocage sont montés chacun sur un des paliers de l'ouvrant.

Un tout premier avantage de la présente invention réside dans le fait que le dispositif réunit deux fonctions dans le même ensemble.

Un autre avantage de l'invention réside dans le fait que le blocage est assuré directement coaxialement à un axe d'articulation de l'ouvrant.

Un autre avantage de l'invention réside dans l'amélioration de l'ergonomie du dispositif permettant des interventions facilitées au niveau des moyens d'amortissement et au niveau des moyens de blocage si un démontage s'avère nécessaire.

Un autre avantage encore de l'invention réside dans l'obtention d'une position d'ouverture en équilibre de l'ouvrant permettant son maintien dans cette position sans intervention des servants.

D'autres caractéristiques, avantages et détails de l'invention seront mieux compris à la lecture du complément de description qui va suivre de modes de réalisation donnés à titre d'exemple en relation avec des dessins sur lesquels :
- la figure 1 représente une coupe longitudinale de l'axe d'articulation de l'ouvrant en position d'équilibre,
- la figure 2 est une vue partielle de la figure 1 agrandie pour montrer le moyen d'amortissement,
- la figure 3 est une vue partielle de la figure 1 agrandie pour montrer le moyen de blocage,
- les figures 4a, 4b et 4c représentent des vues de côté montrant l'ouvrant dans trois positions différentes,
- la figure 5 est une coupe longitudinale montrant le blocage de l'ouvrant dans une position d'ouverture au-delà de la position d'équilibre, et
- la figure 6 illustre la position d'ouverture de l'ouvrant à 180°.

Comme indiqué précédemment, un ouvrant est une plaque de masse importante fermant une écoutille pratiquée sur un véhicule, par exemple un véhicule militaire, un navire, un hélicoptère, etc...

Cet ouvrant doit être fermé et bloqué lors de missions ou de phases de combat et il est ouvert pour permettre différentes manoeuvres des servants du véhicule, pour sortir du véhicule ou pour faire des observations en vue directe, ou des travaux de réparation. A cette fin, l'ouvrant doit être maintenu bloqué dans une position d'ouverture souhaitée, un angle de 135° par exemple. Bien entendu, suivant l'ouvrant et/ou le véhicule d'autres angles d'ouverture peuvent être adoptés.

Sur la figure 1, on a représenté le dispositif d'ouverture et de fermeture 1 d'un ouvrant 2 monté sur le châssis d'un véhicule 3 pour fermer une écoutille. L'ouvrant 2 est fixé au véhicule par deux bras 4 et 5 reliés à une articulation qui est formée par des paliers 6 et 7 sur lesquels pivote une douille 28. A l'intérieur de la douille 28 se loge une vis à billes comprenant un axe 8 inséré dans une cage 9. La cage 9 est rendue solidaire en rotation de la douille 28 par une clavette 29 (visible uniquement à la figure 6). Par ailleurs, l'axe 8 de la vis à billes est bloqué en rotation par rapport au palier 7 à l'aide de deux clavettes 10. Du fait de ces blocages, la rotation de la cage 9 lors de la manoeuvre de l'ouvrant 2 entraînera l'axe 8 en translation coaxialement aux paliers 6 et 7.

Suivant l'invention, le dispositif 1 comprend d'un côté de l'axe 8, à gauche dans le plan de la figure, un moyen d'amortissement 11 de l'ouvrant 2 lors de ses manoeuvres et de l'autre côté, à droite sur la figure, un moyen de blocage 12 de l'ouvrant 2 dans un ensemble de positions de l'ouvrant par rapport au véhicule.

Dans la réalisation décrite, on voit que le moyen d'amortissement 11 et le moyen de blocage 12 sont attelés à l'axe 8 et disposés dans son prolongement.

Sur la partie droite de la figure, à l'opposé du moyen d'amortissement 11, on a prévu le moyen de blocage 12 de l'ouvrant dans deux positions.

Le moyen d'amortissement 11 est constitué, dans cet exemple de la figure 2 qui est une vue agrandie, de deux empilements 13 et 14 de rondelles Belleville séparés l'un de l'autre et comprimables successivement comme cela sera expliqué ci-après. Chaque empilement 13 ou 14 peut être facilement remplacé si nécessaire. Les empilements sont insérés dans un logement 17 (formant cartouche) d'une cage solidaire du palier 6 et fermée par un écrou 50. Les empilements sont enfilés autour d'une tige piston 18 munie d'une paroi de séparation 19 de ces empilements 13 et 14. La tige piston 18 traverse lesdits empilements et l'écrou 50 est vissé en prise directe sur l'axe 8 pour être entraîné en translation par ce dernier dans les deux sens.

Le démontage des empilements 13 et 14 s'effectue facilement en dévissant l'écrou 50 qui ferme le logement 17, puis en dévissant la tige 18. Le logement 17 peut par ailleurs être démonté du palier 6 en enlevant ses vis de maintien.

Dans la position d'équilibre de l'ouvrant 2 représentée sur la figure 2, les empilements 13 et 14 de rondelles Belleville ne sont pas contraints. Si on rabat l'ouvrant 2 pour fermer l'écoutille, l'empilement 13 va être comprimé et si l'ouverture de l'ouvrant est poursuivie c'est l'empilement 14 qui est comprimé pour assurer l'amortissement de cet ouvrant. Bien entendu, ces empilements sont pré-montés et préréglés suivant la masse de l'ouvrant et de l'amortissement souhaité.

On voit que les empilements 13 et 14 peuvent être rapidement démontés et remplacés par des empilements différents de rondelles en dévissant l'écrou 50 et le logement 17 du palier 6.

Le moyen de blocage est constitué, sur la vue agrandie selon la figure 3, par un piston suiveur 20 en relation avec l'axe 8. Ce piston 20 est rapporté sur l'axe 8 pour être entraîné en translation. Ce piston 20 est inséré dans une cage 21 solidaire du palier 5. Le piston est muni de deux encoches 22 et 23 dans chacune desquelles les moyens d'immobilisation respectifs 24 et 25 peuvent être insérés.

Les moyens d'immobilisation sont constitués par des taquets d'arrêt en prise avec les leviers respectifs 26 et 27 articulés par rapport à la cage 21.

Sur la figure 4a, on a représenté la position d'équilibre illustrée par la figure 1. L'ouvrant 2 est représenté sensiblement en position verticale par rotation du bras 4 par rapport au palier 6 par exemple. Dans cette position, les rondelles 13 et 14 ne sont pas comprimées et les taquets 26 et 27 ne sont pas enclenchés.

Sur la figure 4b, on a représenté une position d'ouverture de l'ordre de 135° par rotation de l'ouvrant 2 illustré en détail sur la figure 5. On voit sur cette figure 5 que l'axe 8 a été entraîné en translation vers la droite dans le plan de la figure, suite à la rotation de l'ouvrant 2, en tirant la tige piston 18 et en repoussant le piston suiveur 20.

Au cours de la translation du piston 18, l'empilement 14 de rondelles Belleville est comprimé et le taquet 25 est engagé dans l'encoche 23. L'ouvrant 2 est alors bloqué dans cette position. On peut prévoir par exemple une compression de l'empilement 14 de l'ordre de 45%.

Sur la figure 4c, on a représenté une position d'ouverture de l'ouvrant 2 de 180° qui correspond à la position maximale d'ouverture de cet ouvrant illustré sur la figure 6. On voit sur cette figure 6 que l'axe 8 a poursuivi sa translation pour comprimer plus fortement que précédemment l'empilement 14 des rondelles Belleville par la tige piston 18. Le piston suiveur 20 a lui aussi poursuivi également sa translation pour être bloqué en translation par le taquet 24 dans l'encoche 22 par l'action du levier 26. Le taquet 25 est par contre libéré en manoeuvrant le levier 27. On peut prévoir par exemple une compression de l'empilement 14 de l'ordre de 95%.

L'invention réunit donc deux fonctions dans un ensemble compact assurant une ergonomie du système. C'est en effet l'axe 8 de la vis à billes qui assure simultanément la compression de l'empilement 14 pour la fonction d'amortissement et la position d'immobilisation pour la fonction de blocage.

Les encoches 22 et 23 peuvent être disposées facilement en différents endroits du piston suiveur 20 de manière à bloquer l'ouvrant 2 dans différentes positions.

Il va de soi que lors de la fermeture de l'ouvrant 2 au niveau de l'écoutille, la rotation de celui-ci provoque la compression de l'empilement 13 de rondelles Belleville par translation vers la gauche de l'axe 8 et de la tige 18 dans le plan de la figure 1.

## Revendications

1. Dispositif d'ouverture et de fermeture (1) d'un ouvrant (2) comprenant une articulation monté sur le châssis d'un véhicule (3) par l'intermédiaire de l'articulation constituée de deux paliers (6, 7) et d'une douille (28), comprenant une vis à billes (8, 9) disposée coaxialement dans la douille (28) de l'articulation, vis comportant une cage (9) et un axe (8), la cage (9) étant entraînée en rotation par l'ouvrant (2) ce qui provoque une translation de l'axe (8) actionnant un moyen d'amortissement, **caractérisé en ce que** le dispositif comporte d'un côté dudit axe (8) le moyen d'amortissement de l'ouvrant (11) comprimable par le déplacement de l'axe (8) lors des manoeuvres dudit ouvrant et de l'autre côté un moyen de blocage (12) de la translation de l'axe (8) dans un ensemble de positions de l'ouvrant (2) par rapport au véhicule (3), l'axe (8) actionnant lors de sa translation le moyen d'amortissement (11) et le moyen de blocage (12), le moyen de blocage (12) étant constitué par un piston suiveur (20) en relation avec l'axe (8) de l'articulation, ledit piston suiveur (20) étant muni de deux encoches (22, 23) dans chacune desquelles un moyen d'immobilisation (24, 25) peut être inséré.

2. Dispositif d'ouverture et de fermeture (1) selon la revendication 1, **caractérisé en ce que** le moyen d'amortissement (11) est constitué de deux empilements (13, 14) de rondelles Belleville séparés l'un de l'autre et comprimables suivant le sens de déplacement de l'axe (8).

3. Dispositif d'ouverture et de fermeture (1) selon une des revendications 1 ou 2, **caractérisé en ce que** les empilements (13, 14) de rondelles Belleville sont insérés dans un logement (17) autour d'une tige piston (18) solidaire de l'axe (8), tige munie d'une paroi de séparation (19) desdits empilements (13, 14).

4. Dispositif d'ouverture et de fermeture (1) selon l'une des revendications 1 à 3, **caractérisé en ce que** le moyen d'immobilisation est constitué par un taquet d'arrêt (24, 25) en prise avec un levier (26, 27).

5. Dispositif d'ouverture et de fermeture (1) selon l'une quelconque des revendications précédentes, **caractérisé en ce que** les empilements (13, 14) de rondelles Belleville sont prévus pour assurer une position d'équilibre de l'ouvrant (2) sensiblement à la verticale.

6. Dispositif d'ouverture et de fermeture (1) selon l'une quelconque des revendications précédentes, **caractérisé en ce que** les moyens d'amortissement (11) et de blocage (12) sont montés chacun sur un des paliers (6, 7) de l'ouvrant (2).

## Patentansprüche

1. Vorrichtung (1) zum Öffnen und Schließen eines ein Gelenk umfassenden Flügels (2), welcher an der Karosserie eines Fahrzeuges (3) mit Hilfe des Gelenkes montiert ist, welches von zwei Lagern (6, 7) und einer Buchse (28) gebildet wird, welche eine Kugelspindel (8, 9) aufweist, die koaxial in der Buchse (28) des Gelenkes angeordnet ist, wobei die Spindel einen Käfig (9) und eine Spindel (8) umfasst, wobei der Käfig (9) durch den Flügel (2) in Drehung versetzt wird, was eine Verschiebung der Spindel (8) verursacht, welche ein Dämpfungsmittel betätigt, **dadurch gekennzeichnet, dass** die Vorrichtung an einer Seite der genannten Spindel (8) das Dämpfungsmittel des Flügels (11) umfasst, welches durch die Verlagerung der Spindel (8) bei Betätigungen des genannten Flügels komprimierbar ist, und an der anderen Seite ein Mittel (12) zum Blockieren der Verschiebung der Spindel (8) in einer Menge von Positionen des Flügels (2) in Bezug auf das Fahrzeug (3) umfasst, wobei die Spindel (8) bei ihrer Verlagerung das Dämpfungsmittel (11) und das Blockierungsmittel (12) betätigt, wobei das Blockierungsmittel (12) von einem Nachlaufkolben (20) in Bezug auf die Spindel (8) des Gelenkes gebildet wird, wobei der genannte Nachlaufkolben (20) mit zwei Nuten (22, 23) versehen ist, in denen jeweils ein Feststellmittel (24, 25) eingesetzt werden kann.

2. Vorrichtung (1) zum Öffnen und Schließen nach Anspruch 1, **dadurch gekennzeichnet, dass** das Dämpfungsmittel (11) von zwei Stapeln (13, 14) aus Federscheiben, welche von einander getrennt sind und gemäß der Verlagerungsrichtung der Spindel (8) komprimierbar sind, gebildet wird.

3. Vorrichtung (1) zum Öffnen und Schließen nach einem der Ansprüche 1 oder 2, **dadurch gekennzeichnet, dass** die Stapel (13, 14) aus Federscheiben in eine Aufnahme (17) um eine fest mit der Spindel (8) verbundene Kolbenstange (18) herum eingefügt sind, wobei die Stange mit einer Wandung zur Trennung (19) der genannten Stapel (13, 14) versehen ist.

4. Vorrichtung (1) zum Öffnen und Schließen nach einem der Ansprüche 1 bis 3, **dadurch gekennzeichnet, dass** das Feststellmittel von einem Sperrklotz (24, 25) in Verbindung mit einem Hebel (26, 27) gebildet wird.

5. Vorrichtung (1) zum Öffnen und Schließen nach irgendeinem der vorhergehenden Ansprüche, **dadurch gekennzeichnet, dass** die Stapel (13, 14) aus Federscheiben dafür vorgesehen sind, eine Gleichgewichtsposition des Flügels (2) im Wesentlichen zur Vertikalen zu gewährleisten.

6. Vorrichtung (1) zum Öffnen und Schließen nach irgendeinem der vorhergehenden Ansprüche, **dadurch gekennzeichnet, dass** das Dämpfungsmittel (11) und das Blockierungsmittel (12) jeweils an einem der Lager (6, 7) des Flügels (2) montiert sind.

## Claims

1. Device (1) to open and close a door or hatch (2) and comprising a hinge, mounted on the chassis of a vehicle (3) by means of the hinge constituted by two bearings (6, 7) and a sleeve (28), comprising a ball screw (8, 9) arranged coaxially in the sleeve (28) of the hinge, screw incorporating a cage (9) and a hinge pin (8), the cage being driven in rotation by the door or hatch (2) thereby causing the hinge pin (8) to translate thereby activating shock-absorbing means, wherein the device incorporates on one side of said hinge pin (8) the shock-absorbing means (11) for the door or hatch, means that are compressed by the movement of the hinge pin (8) when manoeuvring said door or hatch and on the other side by immobilizing means (12) to block the translation of the hinge pin (8) in a variety of positions of the door or hatch (2) with respect to the vehicle (3), the hinge pin (8) during its translation activating the shock-absorbing means (11) and the immobilizing means (12), the immobilizing means (12) being formed by a follower piston (20) in relation with the hinge pin (8), said follower piston (20) being fitted with two notches (22, 23) inside each of which immobilizing means (24, 25) may be inserted.

2. An opening and closing device (1) according to Claim 1, wherein the shock-absorbing means (11) are formed by two stacks (13, 14) of Belleville washers separated from one another and able to be compressed in the direction of displacement of the hinge pin (8).

3. An opening or closing device (1) according to one of Claims 1 or 2, wherein the stacks (13, 14) of Belleville washers are inserted in a housing (17) around a piston rod (18) integral with the hinge pin (8), rod provided with a partition wall (19) from said stacks (13, 14).

4. An opening or closing device (1) according to one of Claims 1 to 3, wherein the immobilizing means are constituted by a stop catch (24, 25) engaged with a lever (26, 27).

5. An opening and closing device (1) according to any one of the above Claims, wherein the stacks (13, 14) of Belleville washers are provided so as to ensure a balanced position for the door or hatch (2) that is substantially vertical.

6. An opening or closing device (1) according to any one of the above Claims, wherein the shock-absorbing (11) and immobilizing (12) means are each mounted on one of the bearings (6, 7) of the door or hatch (2).
